# EUROPÄISCHE PATENTSCHRIFT

(11) **EP 2 118 969 B1**
(45) Veröffentlichungstag und Bekanntmachung des Hinweises auf die Patenterteilung: **26.05.2010**
(21) Anmeldenummer: 08700284.6
(22) Anmeldetag: 18.01.2008
(51) Int. Cl.: H01R 11/11, H01R 13/04, H01R 13/10, H01R 13/502, H01R 31/06

(54) **STECKERSYSTEM**
PLUG SYSTEM
SYSTÈME DE CONNECTEURS

(30) Priorität: 12.02.2007 AT 2192007; 21.09.2007 AT 14862007
(43) Veröffentlichungstag der Anmeldung: 18.11.2009
(73) Patentinhaber: Weingartner, Bernhard, 6800 Feldkirch (AT)
(72) Erfinder: Weingartner, Bernhard, 6800 Feldkirch (AT)
(74) Vertreter: Hofmann, Ralf U.
(86) Internationale Anmeldenummer: PCT/AT2008/000017
(87) Internationale Veröffentlichungsnummer: WO 2008/098268

(56) Entgegenhaltungen:
- US-A- 2 917 722
- US-A- 3 158 424
- US-A- 3 193 792
- US-A- 4 010 993
- US-A- 5 567 175
- US-A1- 2004 077 224

## Beschreibung

Die Erfindung bezieht sich auf ein elektrisches Kabel mit an beiden Kabelenden montierten Kabelsteckverbindern, von denen der am einen Kabelende montierte Kabelsteckverbinder nach Art eines Stiftsteckers und der am andern Kabelende montierte Kabelsteckverbinder nach Art eines Buchsensteckers ausgebildet ist, wobei der Stiftstecker Steckkontakte in Form von Kontaktstiften und der Buchsenstecker Steckkontakte in Form von Kontaktbuchsen aufweist und die Steckkontakte jeweils von einem Kontaktträger des Steckverbinders getragen sind, welcher von einem Steckergehäuse gehalten ist oder einstückig mit diesem ausgebildet ist.

Steckersysteme mit an elektrischen Kabeln montierten (= "angeschlagenen") Stiftsteckern und Buchsensteckern sind in unterschiedlichen Ausführungsformen bekannt. Diese Steckersysteme weisen Kontaktelemente auf, um miteinander zusammengesteckte Steckverbinder bzw. die zugehörigen Signalleitungen (Kabeladern) elektrisch zu kontaktieren. Viele unterschiedliche Ausführungsformen von solchen Kontaktelementen sind bekannt. Eine verbreitete Ausführungsform ist die Ausbildung in Form von Steckkontakten, wobei ein als Kontaktstift ausgebildeter Steckkontakt in einen als Kontaktbuchse ausgebildeten Steckkontakt eingesteckt werden kann. Die Kontaktbuchse liefert normalerweise die Kontaktkraft durch federnde Elemente. Die Steckkontakte werden hierbei von Kontaktträgern aus isolierendem Material gehalten, welche in ein Steckergehäuse eingesetzt sind.

Beispielsweise ist eine Ausbildung des Stiftsteckers und Buchsensteckers in Form von XLR-Steckverbindern bekannt, die in der Norm IEC 61076-2-103 normiert sind. XLR-Steckverbinder werden in unterschiedlichen Polzahlen, insbesondere drei bis acht Polen ausgebildet.

Kabelsteckverbinder, auch freie Steckverbinder genannt, werden am Ende eines Kabels montiert, wobei ihre elektrischen Kontaktelemente mit den Kabeladern oder gegebenenfalls dem Kabelschirm verbunden werden, und sind von sogenannten Gerätesteckverbindem oder Chassissteckverbindern zu unterscheiden, welche im Gehäuse eines elektrischen Geräts fest montiert werden. Bei einem in Form eines Stiftsteckers ausgebildeten Kabelsteckverbinder werden die elektrischen Steckkontakte von Kontaktstiften gebildet. Bei einem in Form eines Buchsensteckers ausgebildeten Kabelsteckverbinder sind als Steckkontakte Kontaktbuchsen vorhanden, in welche Kontaktstifte des Gegensteckverbinders (dies kann entweder ein in Form eines Stiftsteckers ausgebildeter Kabelsteckverbinder oder ein Chassisstecker mit Kontaktstiften sein) einsteckbar sind.

Um am jeweiligen Ende eines Kabels einen Kabelsteckverbinder zu montieren, sind die für ein jeweiliges Steckersystem typischen Montagearbeiten durchzuführen, wobei üblicherweise entsprechende Geräte erforderlich sind. Anbieter von mit Steckern bestückten Kabeln müssen die verschiedenen Bestückungsvarianten (male-male, female-female, malefemale) in den jeweiligen Längen vorrätig halten, wobei die Bestückungsvariante "malefemale" üblicherweise am häufigsten ist. Im Falle einer Beschädigung eines an einem Kabel montierten Kabelsteckers sind die erforderlichen Reparaturarbeiten bzw. der Austausch des Kabelsteckers, insbesondere ohne spezielle Geräte, meist nur relativ schwer möglich. Die Verbindung der Steckkontakte mit den Kabeladern erfolgt meist durch ein aufwändiges und kaum automatisierbares Verlöten. Crimpen ist durch die beengten Platzverhältnisse kaum möglich.
Solche an sich bekannte Kabelverbinder sind auch in US 2 917 772 A offenbart-nach dem der Oberbegriff des Anspruchs 1 formuliert wurde. Aufgabe der Erfindung ist es, ein elektrisches Kabel mit an beiden Enden montierten Kabelsteckverbindern der eingangs genannten Art bereitzustellen, wobei eine einfache Montage und ein einfacher Austausch der Kabelsteckverbinder ermöglicht wird. Erfindungsgemäß gelingt dies durch eine Einrichtung mit den Merkmalen des Anspruchs 1.

Gemäß der Erfindung sind an den elektrischen Leitern des Kabels an beiden Kabelenden gleich ausgebildete elektrische Kontaktteile befestigt. In einer Ausführungsform der Erfindung sind diese Kontaktteile in Form von Kontaktstiften ausgebildet. In einer weiteren Ausführungsform sind diese Kontaktteile in Form von Kontaktbuchsen ausgebildet. Die am einen Kabelende sich befindenden Kontaktteile sind in Öffnungen des Kontaktträgers eingesteckt und bilden direkt die Steckkontakte des Kabelsteckverbinders an diesem Kabelende. Die am anderen Kabelende sich befindenden identisch ausgebildeten Kontaktteile sind mit im Kontaktträger des an diesem Kabelende montierten Kabelsteckverbinders festgelegten Steckkontakten zusammengesteckt, und zwar von Rückseiten dieser Steckkontakte her, die vom Einsteckende des an diesem Kabelende montierten Kabelsteckverbinders abgewandt sind.

Die Erfindung führt zu einer grundlegenden Vereinfachung der Montage eines jeweiligen Kabelsteckverbinders am Kabel. Durch die Erfindung wird es möglich, Kabel auf Vorrat zu legen, bei denen lediglich die Kontaktteile an den elektrischen Leitern des Kabels (Kabeladern und gegebenenfalls Kabelschirm) montiert sind, beispielsweise durch Vercrimpen. Die weitere Montage eines jeweils gewünschten Kabelsteckverbinders (Stiftsteckers oder Buchsensteckers) ist dann sehr einfach, rasch und ohne Löten, Crimpen oder dergleichen möglich.

Da bei der Montage der Kontaktteile mit den elektrischen Leitern des Kabels keine beengten Platzverhältnisse gegeben sind, wird diese Montage erleichtert, beispielsweise kann die Montage automatisiert in einem Crimpautomaten erfolgen.

Durch die Erfindung werden erhebliche Kostenvorteile ermöglicht.

In einer vorteilhaften Ausführungsform der Erfindung ist der Stiftstecker und /oder der Buchsenstecker derart ausgebildet, dass sein Steckergehäuse ein den Kontaktträger tragendes oder mit diesem einstückig ausgebildetes Grundgehäuse und ein separates Deckelteil umfasst, das mit dem Grundgehäuse verbindbar ist, beispielsweise über eine Verschraubung oder eine Schnappverbindung. Wenn der Deckelteil nicht am Grundgehäuse angebracht ist, besitzt das Grundgehäuse eine Öffnung. Durch diese Öffnung wird der Zugang zum Kontaktträger erleichtert, sodass eine einfache Einführung der am Kabel angebrachten elektrischen Kontaktteile in den Kontaktträger ermöglicht wird. Dies führt insgesamt zu einer Montagevereinfachung. Wenn der Deckelteil am Grundgehäuse angebracht wird, so verschließt er dessen Öffnung. Weiters kann vorgesehen sein, dass durch das Aufsetzen des Deckelteils auf das Grundgehäuse eine Kabelzugentlastung realisiert wird. Hierbei weisen das Grundgehäuse und der Deckelteil jeweils mindestens einen in Richtung zur zentralen Längsachse des Kabelsteckverbinders vorstehenden Vorsprung auf, wobei das Kabel im mit dem Grundgehäuse verbundenen Zustand des Deckelteils zwischen dem Grundgehäuse und dem Deckelteil geklemmt ist und von den Vorsprüngen in einen gebogenen Verlauf gebracht ist.

Weitere Vorteile und Einzelheiten der Erfindung werden im Folgenden anhand der beiliegenden Zeichnung erläutert. In dieser zeigen:
- Fig. 1: einen schematischen Längsschnitt durch einen an einem Ende des Kabels montierten Stiftstecker gemäß der Erfindung;
- Fig. 2: einen schematischen Längsschnitt durch einen am anderen Ende des Kabels montierten Buchsenstecker gemäß der Erfindung;
- Fig. 3: eine alternative Ausführungsform eines Kontaktelements des Buchsensteckers in Ansicht;
- Fig. 4: und 5 ein weiteres Ausführungsbeispiel der Erfindung;
- Fig. 6: einen schematischen Längsschnitt durch ein Steckergehäuse mit dem darin festgelegten Kontaktträger eines Stiftsteckers gemäß einer dritten Ausführungsform der Erfindung;
- Fig. 7: einen Schnitt entlang der Linie AA von Figur 6;
- Fig. 8: einen Längsschnitt des am Kabel montierten Stiftsteckers gemäß dieser dritten Ausführungsform;
- Fig. 9: einen Längsschnitt durch ein Steckergehäuse mit dem darin angeordneten Kontaktträger eines Buchsensteckers gemäß diesem dritten Ausführungsbeispiel der Erfindung;
- Fig.10: einen Schnitt entlang der Linie BB von Figur 9.

Ein erstes Ausführungsbeispiel der Erfindung wird im Folgenden anhand der Fig. 1 und 2 erläutert. Am einen Ende des Kabels 11 ist ein in Form eines Stiftsteckers 1 ausgebildeter Kabelsteckverbinder montiert (= angeschlagen), am anderen Ende ist ein in Form eines Buchsensteckers 25 ausgebildeter Kabelsteckverbinder montiert (= angeschlagen).

Im gezeigten Ausführungsbeispiel umfasst das Steckergehäuse des Stiftsteckers 1 ein z.B. aus Metall bestehendes vorderes Steckergehäuseteil 2 und ein hinteres Steckergehäuseteil 3, welches mit einem Innengewinde auf ein Außengewinde des vorderen Steckergehäuseteils 2 aufschraubbar ist, welches das vordere Steckergehäuseteil 2 im Bereich von dessen hinterem Ende außen umgibt.

Im vorderen Steckergehäuseteil 2 ist ein aus isolierendem Material bestehender Kontaktträger 4 des Stiftsteckers 1 festgelegt, beispielsweise mittels einer Schraube 5, die in Fig. 2 schematisch angedeutet ist. Zur Positionierung des Kontaktträgers 4 gegenüber dem Steckergehäuseteil 2 kann beispielsweise eine Stufe dienen, an der sich der Innendurchmesser des vorderen Steckergehäuseteils 2 verjüngt.
Beispielsweise könnte zwischen dem Kontaktträger 4 und dem Steckergehäuse 2, 3 auch eine untrennbare Verbindung, beispielsweise in Form einer Verklebung bestehen, oder das Steckergehäuse 2, 3 bzw. eines seiner Teile und der Kontaktträger 4 könnten auch einstückig ausgebildet sein.

Der Kontaktträger 4 weist parallel zur Längsachse 6 des Steckergehäuses 2, 3 sich erstreckende Durchgangsöffnungen 7 auf, in denen Kontaktteile 8 gehalten sind, die hier in Form von Kontaktstiften ausgebildet sind. Die Kontaktstifte 8 sind an die Leiter 9, 10 eines elektrischen Kabels 11 angeschlossen, d.h. elektrisch und mechanisch mit ihnen verbunden. Die Leiter 9, 10 können beispielsweise in Form von Litzenleitern ausgebildet sein. In Fig. 1 und 2 ist das Kabel 11 schematisch mit zwei die Leiter 9, 10 aufweisenden Kabeladern 12, 13 dargestellt. Die Erfindung ist nicht auf eine bestimmte Anzahl von anzuschließenden Kabeladern eingeschränkt, so können insbesondere auch mehr als zwei Kabeladern 12, 13 mit an den Leitern 9, 10 dieser Kabeladern 12, 13 angeschlossenen Kontaktstiften 8 vorhanden sein.

Innerhalb des Kabelmantels 14 verläuft beim in den Fig. 1 und 2 schematisch dargestellten Kabel 11 ein durch strichlierte Linien angedeuteter Schirmleiter 15. Dieser ist im gezeigten Ausführungsbeispiel mit dem Steckergehäuse 2, 3 kontaktiert (und auch mit dem weiter unten beschriebenen Steckergehäuse des Buchsensteckers 25). Zu diesem Zweck ist in Fig. 1 schematisch ein Schirmkontaktelement 16 dargestellt, welches beispielsweise von einer Ringscheibe gebildet wird, deren äußerer Rand am Steckergehäuseteil 2 anliegt und im Bereich von deren inneren Rand mindestens ein achsial abstehender Einsteckabschnitt (z.B. schwert- oder dornförmig) angeordnet ist, welches in das Ende des Kabels eingesteckt ist, um den Schirmleiter 15 zu kontaktieren. Unterschiedliche andere Arten von Kontaktierungen des Schirmleiters 15, falls ein solcher vorhanden ist, mit dem Steckergehäuse 2, 3 sind denkbar und möglich.

Zur Montage des Stiftsteckers 1 am Kabel 11, welches auch als "Anschlagen" bezeichnet wird, werden zunächst die Kontaktstifte 8 an den Leitern 9, 10 des Kabels 11 montiert. Im gezeigten Ausführungsbeispiel weisen die Kontaktstifte 8 an ihren hinteren Enden, die den einsteckseitigen Enden der Kontaktstifte 8 gegenüberliegen, Anschlusselemente 17 auf, die in Form von, z.B. hülsenförmigen, Crimpkontakten ausgebildet sind. Der Anschluss an die abisolierten
Enden der Leiter 9, 10 kann dadurch in einfacher Weise durch Vercrimpen erfolgen. Denkbar und möglich sind auch andere Arten von Verbindungen der Kontaktstifte 8 mit den Leitern 9, 10.

Nach (oder vor) der Montage der Kontaktstifte an den Leitern 9, 10 werden das hintere Steckergehäuseteil 3 und ein spannzangenartiges Kabelzugentlastungselement 18 auf den Kabelmantel 14 aufgeschoben und ein gegebenenfalls vorhandenes Schirmkontaktelement 16 wird mit dem Schirmleiter 15 verbunden, z.B. in das Ende des Kabelmantels 14, aus dem die Kabeladern 12, 13 herausstehen, in den Bereich des Schirmleiters 15 eingesteckt.

Im Weiteren werden die Kontaktstifte 8 von der der Einsteckseite 19 gegenüberliegenden Rückseite 20 des Kontaktträgers 4 her bis auf Anschlag in die Durchgangsöffnungen 7 eingesteckt. Im vollständig eingesteckten Zustand ragen Einsteckabschnitte 21 der Kontaktstifte 8 auf der Einsteckseite 19 des Kontaktträgers 4 aus diesem heraus. Die Kontaktstifte 8 bilden mit ihren Einsteckabschnitten 21 somit die Steckkontakte des Stiftsteckers 1. Zur Verhinderung eines ungewollten Zurückschiebens der eingesteckten Kontaktstifte 8 dient eine Verrastung der Kontaktstifte 8 im Kontaktträger 4. Hierzu können z.B. widerhakenartige Rastelemente 22 der Kontaktstifte 8 dienen, die in Fig. 2 schematisch dargestellt sind.

Beim Einstecken der Kontaktstifte 8 kann auch das gegebenenfalls vorhandene Schirmkontaktelement 16 im vorderen Steckergehäuseteil 2 entsprechend platziert werden.

In der Folge wird das hintere Steckergehäuseteil 3 auf das vordere Steckergehäuseteil 2 aufgeschraubt, wodurch das Kabelzugentlastungselement 18 an den Kabelmantel 14 angedrückt wird.

Eine Kabelzugentlastung könnte auch in anderer Weise als beschrieben ausgebildet sein.

Der Buchsenstecker 25 weist ein gegenüber dem Steckergehäuse des Stiftsteckers 1 sich unterscheidendes Steckergehäuse 23, 24 auf. Bei der in Fig. 2 schematisch dargestellten Ausbildungsform umfasst das Steckergehäuse des Buchsensteckers 25 ein z.B. aus Metall bestehendes vorderes Steckergehäuseteil 23 und ein hinteres Steckergehäuseteil 24, welches mit einem Innengewinde auf ein Außengewinde im Bereich des hinteren Endes des vorderen Steckergehäuseteils 23 aufschraubbar ist.

Im vorderen Steckergehäuseteil 23 ist ein aus isolierendem Material bestehender Kontaktträger 26 des Buchsensteckers 25 festgelegt, beispielsweise mittels einer in Fig. 2 schematisch dargestellten Schraube 27. Auch andere Arten von Befestigungen des Kontaktträgers 26 im Steckergehäuse 23, 24 sind denkbar und möglich, beispielsweise auch unlösbare Verbindungen. Auch eine einstückige Ausbildung des Kontaktträgers 26 mit dem Steckergehäuse 23 oder einem Teil hiervon ist denkbar und möglich.

Das vordere Steckergehäuseteil 23 des Buchsensteckers 25 unterscheidet sich vom vorderen Steckergehäuseteil 2 des Stiftsteckers 1. Diese beiden Steckergehäuseteile 23, 2 sind beim Zusammenstecken eines Buchsensteckers 25 und eines Stiftsteckers 1 ineinander einsteckbar, und zwar von ihren Einsteckenden 39, 40 her. Das hintere Steckergehäuseteil 24 des Buchsensteckers 25 kann die gleiche Ausbildung wie das hintere Steckergehäuseteil 3 des Stiftsteckers 1 aufweisen, so dass die Anzahl von unterschiedlichen Teilen des Steckersystems verringert wird.

Der Kontaktträger 26 weist in Richtung der Längsachse 28 des Steckergehäuses 23, 24 verlaufende Durchgangsöffnungen 29 auf. In diesen sind elektrische Kontaktelemente 30 des Buchsensteckers 25 festgelegt. Beispielsweise können diese Kontaktelemente 30 hülsenförmig ausgebildet sein, um Kontaktbuchsen zum Einstecken der Einsteckabschnitte 21 der Kontaktstifte 8 des Stiftsteckers 1 auszubilden. Diese von den hülsenförmigen Kontaktelementen 30 ausgebildeten Kontaktbuchsen stellen somit die Steckkontakte des Buchsensteckers 25 dar.

An den elektrischen Leitern 9, 10 der Kabeladern 12, 13 sind in Form von Kontaktstiften ausgebildete Kontaktteile 8 montiert. Diese sind in der gleichen Weise ausgebildet, wie die am anderen Ende des Kabels montierten Kontaktteile 8, die in die Durchgangsöffnungen 7 des Kontaktträgers 4 des Stiftsteckers 1 eingesteckt sind. Diese Kontaktstifte 8 sind von einer der Einsteckseite 31 des Kontaktträgers 26 des Buchsensteckers 25 gegenüberliegenden Rückseite 32 des Kontaktträgers 26 in die von den hülsenförmigen Kontaktelementen 30 gebildeten Kontaktbuchsen eingesteckt, wie dies aus Fig. 2 ersichtlich ist. Die Kontaktstifte 8 sind also von der dem Einsteckende 40 des Buchsensteckers 25 gegenüberliegenden Rückseite der Kontaktbuchsen des Buchsensteckers 25 in diese eingesteckt.

Im Bereich vor den bis zu einem Anschlag eingesteckten Kontaktstiften 8 bleibt die jeweilige Durchgangsöffnung 29 des Kontaktträgers 26 hierbei aber noch über eine so große Länge frei, dass beim Zusammenstecken des Stiftsteckers 1 mit dem Buchsenstecker 25 die Einsteckabschnitte 21 der im Stiftstecker 1 gehaltenen Kontaktstifte 8 von der Einsteckseite 31 her in die Durchgangsöffnungen 29 des Kontaktträgers 26 soweit eingesteckt werden können, dass der Stiftstecker 1 und der Buchsenstecker 25 vollständig zusammengesteckt sind.

Die möglichen Arten der Montage der Kontaktstifte 8 an den elektrischen Leitern 9, 10 des Kabels 11 wurde bereits im Zusammenhang mit dem Stiftstecker 1 beschrieben.

Die Montage des Kabels 11, an welchem die Kontaktstifte 8 bereits montiert sind, am Buchsenstecker 25 erfolgt in analoger Weise wie beim Stiftstecker 1, außer dass für die bis zum Anschlag in die Durchgangsöffnung 29 des Kontaktträgers 26 eingesteckten Kontaktstifte 8 in diesem Fall eine Verrastung auch ohne Nachteile entfallen kann. Ein Kabelzug soll ja über das Kabelzugentlastungselement 18 auf das Steckergehäuse 23, 24 abgeleitet werden. Eine Verrastung der vollständig eingesteckten Kontaktstifte 8 im Kontaktträger 26 kann aber vorgesehen werden.

Fig. 3 zeigt eine Ausführungsvariante für die im Kontaktträger 26 des Buchsensteckers 25 angeordneten Kontaktelemente 30. Diese werden in dieser Ausführungsvariante von doppelten Gabelkontakten gebildet, d.h. von einem Basisabschnitt 33 gehen in entgegengesetzte Richtungen jeweils zwei Kontaktarme 34, 35; 36, 37 aus, zwischen die jeweils ein Kontaktstift 8 einsteckbar ist. Die eingesteckten Kontaktstifte sind in Fig. 3 strichliert angedeutet. In diesem Fall bilden die Kontaktelemente 30 zusammen mit der jeweiligen Durchgangsöffnung 29, in der sie angeordnet sind, den jeweiligen als Kontaktbuchse ausgebildeten Steckkontakt des Buchsensteckers 25. Die zur Einsteckseite 31 des Kontaktträgers 26 hin gerichteten Kontaktarme 34, 35 dienen zur Kontaktierung des jeweiligen Einsteckabschnitts 21 eines Kontaktstifts 8 eines Stiftsteckers 1, der in den Buchsenstecker 25 eingesteckt ist. Die zur Rückseite 32 des Kontaktträgers 26 hin gerichteten Kontaktarme 36, 37 dienen zur Kontaktierung des von dieser Seite her eingesteckten Kontaktstifts 8 zur elektrischen Verbindung des Buchsensteckers 25 mit dem Kabel 11, an welchem dieser montiert ist.

Ein am Kabel 11 montierter Stiftstecker 1 kann mit einem an einem anderen Kabel 11 montierten Buchsenstecker 25 zusammengesteckt werden oder mit einem als Chassisstecker ausgebildeten Gegenstecker zusammengesteckt werden. Ebenso kann ein an einem Kabel 11 montierter Buchsenstecker 25 mit einem an einem anderen Kabel 11 montierten Stiftstecker 1 zusammengesteckt werden oder mit einem in Form eines Chassissteckers ausgebildeten Gegenstecker zusammengesteckt werden.

Ein Kabel kann in der analogen Weise, in der dies für die Bestückung mit einem Stiftstecker 1 am einen Ende und einem Buchsenstecker 25 am anderen Ende beschrieben worden ist, auch an beiden Enden mit einem Stiftstecker 1 oder an beiden Enden mit einem Buchsenstecker 25 bestückt werden. Durch ein solches Steckersystem können Kabel 11 somit derart teilkonfektioniert werden, dass an beiden Enden an den Leitern 9, 10 Kontaktstifte 8 montiert werden, vorzugsweise durch Vercrimpen. Bei der Fertigkonfektionierung des Kabels kann je nach Bedarf an einem jeweiligen Kabelende in einfacher Weise ein Stiftstecker 1 oder ein Buchsenstecker 25 montiert werden. Auch ein Austausch von Stiftsteckern 1 und Buchsensteckern 25 ist rasch und einfach möglich.

Auch wenn ein Kabel bereits von Anfang an fertigkonfektioniert werden soll, wird durch die Erfindung eine einfache Montage von Stiftsteckern 1 oder Buchsensteckern 25 ermöglicht.

Der Stiftstecker 1 und der Buchsenstecker 25 können in herkömmlicher Weise Rastelemente zum Verrasten der zusammengesteckten Stecker aufweisen, die in den Figuren nicht dargestellt sind. Zum Lösen dieser Verrastungen können entsprechende Betätigungselemente, beispielsweise Hebel oder Zughülsen vorhanden sein, wie dies ebenfalls bekannt ist.

Beispielsweise können der Stiftstecker 1 und der Buchsenstecker 25 in Form von XLR-Steckverbindern ausgebildet sein.

Unterschiedliche weitere Modifikationen sind denkbar und möglich, ohne den Bereich der Erfindung zu verlassen. So könnte beispielsweise eine Verrastung der Kontaktstifte 8 im Kontaktträger 4 des Stiftsteckers 1 auch entfallen und ein Zurückdrücken der Kontaktstifte 8 durch ein oder mehrere Andruckelemente verhindert werden, die im montierten Zustand des Steckergehäuses 2, 3 unverschiebbar in diesem gehalten sind. Die Steckergehäuse 2, 3; 23, 24 könnten auch einteilig ausgebildet sein oder aus mehr als zwei miteinander zu verbindenden Teilen bestehen.

Die Kontaktstifte 8 und die Durchgangsöffnungen 7, 29 könnten so ausgebildet sein, dass ein jeweiliger Kontaktstift nur in die vorgesehene Durchgangsöffnung eingesteckt werden kann. Auch entsprechende Beschriftungen oder Farbkodierungen sind denkbar und möglich.

Ein weiteres Ausführungsbeispiel der Erfindung ist in den Fig. 4 und 5 dargestellt. Analoge Teile sind mit den gleichen Bezugszeichen wie im zuvor beschriebenen Ausführungsbeispiel versehen. Als wesentlicher Unterschied gegenüber dem zuvor beschriebenen Ausführungsbeispiel sind hier die an den beiden Kabelenden montierten Kontaktteile 8 in Form von Kontaktbuchsen ausgebildet. Bei dem am einen Kabelende angebrachten Buchsenstecker 25 sind diese Kontaktteile 8 in Durchgangsöffnungen 29 des Kontaktträgers 26 des Buchsensteckers 25 eingesteckt, und zwar von der vom Einsteckende 40 des Buchsensteckers bzw. von der Einsteckseite 31 des Kontaktträgers abgewandten Rückseite 32 her. Rastelemente zum Verrasten der eingesteckten Kontaktteile 8 können vorteilhafterweise vorgesehen sein.

Am anderen Ende des Kabels sind die Kontaktteile 8 auf Kontaktstifte 38 des Stiftsteckers 1 aufgesteckt, und zwar von der dem Einsteckende 39 des Stiftsteckers 1 gegenüberliegenden Rückseite dieser Kontaktstifte 38 her. Die Kontaktstifte 38 sind vom Kontaktträger 4 des Stiftsteckers 1 gehalten. Beispielsweise können sie von der Rückseite 20 des Kontaktträgers 4 her in Durchgangsöffnungen 7 des Kontaktträgers 4 bis zu Anschlägen 41 eingesteckt und gegenüber dem Kontaktträger 4 verrastet sein. Auch eine Festlegung der Kontaktstifte 38 im Kontaktträger 4 in anderer Weise ist denkbar und möglich. Durch das Aufstecken der Kontaktteile 8 auf die hinteren Enden der Kontaktstifte 38 werden diese Kontaktstifte 38, die die Steckteile des Stiftsteckers 1 bilden, mit den Leitern 9, 10 des Kabels 11 elektrisch verbunden.

Ein Vorteil der Ausbildung der Kontaktteile 8 in Form von Kontaktstiften, wie dies in den Fig. 1 und 2 dargestellt ist, gegenüber der in den Fig. 4 und 5 dargestellten Ausbildung in Form von Kontaktbuchsen ist die größere mechanische Stabilität gegenüber Verformungen, solange die Kontaktteile nicht in einen Stift- oder Buchsenstecker 1, 25 eingebaut sind.

Ein drittes Ausführungsbeispiel der Erfindung wird im Folgenden anhand der Figuren 6 bis 10 erläutert. Analoge Teile sind wiederum mit den gleichen Bezugszeichen wie in den zuvor beschriebenen Ausführungsbeispielen versehen. Als wesentlicher Unterschied gegenüber den zuvor beschriebenen Ausführungsbeispielen weisen hier das Steckergehäuse des Stiftsteckers 1 und des Buchsensteckers 25 jeweils ein den Kontaktträger 4 bzw. 26 tragendes Grundgehäuse 42,44 und ein separates Deckelteil 43,45 auf, das mit dem Grundgehäuse 42,44 verbunden werden kann. Diese Verbindung kann insbesondere kraft- und/oder formschlüssig erfolgen, vorzugsweise durch eine Verschraubung oder eine Schnappverbindung. Eine Verschraubung könnte auch mit einer Schnappverbindung kombiniert sein.

Wie in den zuvor beschriebenen Ausführungsbeispielen kann der Kontaktträger 4,26 ein separates Teil sein, das mit dem Grundgehäuse 42,44 fest verbunden ist, z.B. durch eine Verklebung, Verrastung oder Verschraubung, oder kann der Kontaktträger 4,26 einstückig mit dem Grundgehäuse 42,44 ausgebildet sein.

Das Grundgehäuse 42,44 ist in einem vorderen (= einsteckseitige) Abschnitt umfangsgeschlossen ausgebildet und bildet in einem dem gegenüber weiter vom Einsteckseitigen Ende entfernt gelegenen Bereich in Umfangsrichtung gesehen nur einen Teil der Mantelfläche des insgesamt umfangsgeschlossenen Steckergehäuses, wobei das mit dem Grundgehäuse 42,44 verbundene Deckelteil 43,45 den übrigen Teil der Mantelfläche des Steckergehäuses bildet. Mit anderen Worten weist das Grundgehäuse 42,44 ohne aufgesetztes Deckelteil 43,45 eine Umfangsöffnung auf. Der Kontaktträger 4,26 ist am vorderen umfangsgeschlossenen Abschnitt des Grundgehäuses angeordnet.

Das Einstecken der Kontaktteile 8 in den Kontaktträger 4 wird ohne ein auf das Grundgehäuse 42,44 aufgesetztes Deckelteil 43,45 durchgeführt, wodurch Raum für eine einfache Montage geschaffen wird.

Vorzugsweise wird durch die Verbindung des Deckelteils 43,45 mit dem Grundgehäuse 42,44 gleichzeitig auch eine Kabelzugentlastungsvorrichtung ausgebildet. Hierzu besitzt im gezeigten Ausführungsbeispiel das Grundgehäuse 42,44 des Stiftsteckers 1 bzw. des Buchsensteckers 25 zwei in Richtung der zentralen Längsachse 6,28 gesehen voneinander beabstandete Vorsprünge 46,47, zwischen denen eine Vertiefung 48 liegt. Die Vorsprünge 46,47 stehen in Richtung zur zentralen Längsachse 6,28 vor. Der Vertiefung 48 liegt ein Vorsprung 49 des Deckelteils 43 gegenüber. Der Vorsprung 49 steht ebenfalls in Richtung zur zentralen Längsachse 6,28 vor.

Wenn nach dem Einstecken der Kontaktteile 8 das Deckelteil 43,45 auf das Grundgehäuse 42,44 aufgesetzt wird, so wird das Kabel 11 zwischen dem Deckelteil 43,45 und dem Grundgehäuse 42,44 geklemmt und durch die Vorsprünge 46,47 und 49 in einen gebogenen Verlauf gebracht. Dies ist für den Stiftstecker 1 in Figur 8 dargestellt.

Beispielsweise könnten auch zwei in Richtung der zentralen Längsachse 6,28 beabstandete Vorsprünge 49 am Deckelteil 43,45 vorgesehen sein, wobei am Grundgehäuse ein der Vertiefung zwischen diesen beiden Vorsprüngen gegenüberliegender Vorsprung vorgesehen wäre. Auch mehr als insgesamt drei Vorsprünge könnten pro Kabelsteckverbinder vorgesehen sein.

In Figur 8 ist weiters eine auf die hinteren Enden des Grundgehäuses 42 und Deckelteils 43 aufgeschraubte Kabeltülle 50 dargestellt, die in bekannter Weise zur Ausbildung eines Knickschutzes für das Kabel vorgesehen sein kann und hierzu aus einem entsprechend elastischen Material besteht. Diese Kabeltülle 50 könnte auch als Teil des Steckergehäuses angesehen werden. Eine Kabeltülle 50 kann auch entfallen, wie dies in Figur 9 für den Buchsenstecker dargestellt ist.

Um die gegenseitige Ausrichtung des Grundgehäuses 42,44 und des Deckelteils 43,45 im miteinander verbundenen Zustand sicherzustellen können entsprechende ineinander eingreifende Profilierungen vorgesehen sein, insbesondere in Richtung der Längsachse 6,28 verlaufende Profilierungen, wie ineinander eingreifende Nuten und Federn oder Haltnuten (vergleiche Figur 7).

In Figur 10 sind schematisch nach Art von Rastzungen ausgebildete Rastelemente 51 zur Verrastung des Deckelteils 45 mit dem Grundgehäuse 44 dargestellt.

Im in den Figuren 6 - 10 dargestellten Ausführungsbeispiel sind die Kontaktteile 8 analog zu dem in den Figuren 1 und 2 dargestellten Ausführungsbeispiel in Form von Kontaktstiften ausgebildet. Eine derartige Ausbildung des Steckergehäuses mit einem Grundgehäuse 42,44 und einem Deckelteil 43,45 könnte aber auch für eine Ausführungsform analog der in Figur 4 und 5 gezeigten vorgesehen sein, bei der die Kontaktteile 8 in Form von Kontaktbuchsen ausgebildet sind.

Es könnte auch nur einer der an den beiden Kabelenden montierten Kabelsteckverbinder in dieser Form mit einem Grundgehäuse 42,44 und einem Deckelteil 43,45 ausgebildet sein, obwohl eine Ausbildung beider Kabelsteckverbinder in dieser Form bevorzugt ist.

### Legende zu den Hinweisziffern:

- 1: Stiftstecker
- 2: vorderes Steckergehäuseteil
- 3: hinteres Gehäuseteil
- 4: Kontaktträger
- 5: Schraube
- 6: Längsachse
- 7: Durchgangsöffnung
- 8: Kontaktteil
- 9: Leiter
- 10: Leiter
- 11: Kabel
- 12: Kabelader
- 13: Kabelader
- 14: Kabelmantel
- 15: Schirmleiter
- 16: Schirmkontaktelement
- 17: Anschlusselement
- 18: Kabelzugentlastungselement
- 19: Einsteckseite

- 20: Rückseite
- 21: Einsteckabschnitt
- 22: Rastelement
- 23: vorderes Steckergehäuseteil
- 24: hinteres Steckergehäuseteil
- 25: Buchsenstecker
- 26: Kontaktträger
- 27: Schraube
- 28: Längsachse
- 29: Durchgangsöffnung
- 30: Kontaktelement
- 31: Einsteckseite
- 32: Rückseite
- 33: Basisabschnitt
- 34: Kontaktarm
- 35: Kontaktarm
- 36: Kontaktarm
- 37: Kontaktarm
- 38: Kontaktstift
- 39: Einsteckende
- 40: Einsteckende
- 41: Anschlag
- 42: Grundgehäuse
- 43: Deckelteil
- 44: Grundgehäuse
- 45: Deckelteil
- 46: Vorsprung
- 47: Vorsprung
- 48: Vertiefung
- 49: Vorsprung
- 50: Kabeltülle
- 51: Rastelement

## Patentansprüche

1. Elektrisches Kabel mit an beiden Kabelenden montierten Kabelsteckverbindern, von denen der am einen Kabelende montierte Kabelsteckverbinder nach Art eines Stiftsteckers (1) und der am andern Kabelende montierte Kabelsteckverbinder nach Art eines Buchsensteckers (25) ausgebildet ist, wobei der Stiftstecker (1) Steckkontakte in Form von Kontaktstiften (8, 38) und der Buchsenstecker Steckkontakte in Form von Kontaktbuchsen (30, 8) aufweist und die Steckkontakte jeweils von einem Kontaktträger (4, 26) des Steckverbinders getragen sind, welcher von einem Steckergehäuse gehalten ist oder einstückig mit diesem ausgebildet ist, **dadurch gekennzeichnet, dass** an den elektrischen Leitern (9, 10) des Kabels (11) an beiden Kabelenden gleich ausgebildete elektrische Kontaktteile (8) befestigt sind, die entweder alle in Form von Kontaktstiften oder alle in Form von Kontaktbuchsen ausgebildet sind, und dass die am einen Kabelende angebrachten Kontaktteile (8) in Durchgangsöffnungen des Kontaktträgers (4, 26) des an diesem Kabelende montierten Kabelsteckverbinders eingesteckt sind und selbst die Steckkontakte bilden und die am anderen Kabelende angebrachten gleich ausgebildeten Kontaktteile (8) mit Steckkontakten (30, 38), die vom Kontaktträger (4, 26) des an diesem Kabelende montierten Kabelsteckverbinders gehalten sind, zusammengesteckt sind, und zwar von Rückseiten dieser Steckkontakte (30, 38) her, die dem Einsteckende (39, 40) des Kabelsteckverbinders (1, 25) abgewandt sind.

2. Elektrisches Kabel nach Anspruch 1, **dadurch gekennzeichnet, dass** der nach Art eines Stiftsteckers (1) ausgebildete Kabelsteckverbinder und der nach Art eines Buchsensteckers (25) ausgebildete Kabelsteckverbinder unterschiedlich ausgebildete Kontaktträger (4, 26) aufweisen, wobei vorzugsweise der nach Art eines Stiftsteckers (1) ausgebildete Kabelsteckverbinder und der nach Art eines Buchsensteckers (25) ausgebildete Kabelsteckverbinder auch unterschiedlich ausgebildete Steckergehäuse (2, 3; 23, 24) aufweisen, welche den jeweiligen Kontaktträger (4, 26) halten.

3. Elektrisches Kabel nach Anspruch 1 oder 2, **dadurch gekennzeichnet, dass** im Fall der Ausbildung der Kontaktteile (8) in Form von Kontaktstiften die am auf der Seite des Stiftsteckers (1) gelegenen Kabelende montierten Kontaktstifte (8) von einer der Einsteckseite (19) gegenüberliegenden Rückseite (20) des Kontaktträgers (4) des Stiftsteckers (1) her in Durchgangsöffnungen (7) dieses Kontaktträgers (4) bis zu einer Position, in welcher Einsteckabschnitte (21) der Kontaktstifte (8) aus der Einsteckseite (19) des Kontaktträgers (4) herausstehen, eingesteckt sind und die am auf der Seite des Buchsensteckers (25) gelegenen Kabelende montierten Kontaktstifte (8) von einer der Einsteckseite (31) gegenüberliegenden Rückseite (32) des Kontaktträgers (26) des Buchsensteckers (25) her in Durchgangsöffnungen (29) dieses Kontaktträgers (26) eingesteckt sind, wobei sie Kontaktelemente (30) des Buchsensteckers (25) kontaktieren und diese Kontaktelemente (30) des Buchsensteckers mit den an den Kontaktstiften (8) angeschlossenen Leitern (9, 10) des Kabels (11) elektrisch verbinden.

4. Elektrisches Kabel nach Anspruch 2 oder 3, **dadurch gekennzeichnet, dass** ein jeweiliger Kontaktstift (8), der von der Rückseite (20) des Kontaktträgers (4) des Stiftsteckers (1) her in eine der Durchgangsöffnungen (7) bis zu einer Position eingesteckt ist, in der der Einsteckabschnitt (21) des Kontaktstifts (8) aus der Einsteckseite (19) des Kontaktträgers (4) heraussteht, mit dem Kontaktträger (4) des Stiftsteckers (1) verrastet ist.

5. Elektrisches Kabel nach einem der Ansprüche 1 bis 4, **dadurch gekennzeichnet, dass** die Steckkontakte des Buchsensteckers von in Durchgangsöffnungen (29) des Kontaktträgers (26) des Buchsensteckers (25) angeordneten hülsenförmigen Kontaktelementen (30) ausgebildet sind.

6. Elektrisches Kabel nach einem der Ansprüche 1 bis 4, **dadurch gekennzeichnet, dass** die Steckkontakte des Buchsensteckers von in Durchgangsöffnungen (29) des Kontaktträgers (26) des Buchsensteckers (25) mit darin angeordneten gabelförmigen Kontaktelementen (30) ausgebildet sind, die von einem Basisabschnitt (33) in entgegengesetzte Richtungen abstehende Kontaktarme (34, 35; 36, 37) zur Kontaktierung einerseits von von der Einsteckseite (31) her, andererseits von von der Rückseite (32) her in den Kontaktträger (26) eingesteckten Kontaktstiften (8) aufweisen.

7. Elektrisches Kabel nach Anspruch 1 oder 2, **dadurch gekennzeichnet, dass** im Fall der Ausbildung der Kontaktteile (8) in Form von Kontaktbuchsen die am auf der Seite des Buchsensteckers (25) gelegenen Kabelende montierten Kontaktbuchsen von einer der Einsteckseite (31) gegenüberliegenden Rückseite (32) des Kontaktträgers (26) des Buchsensteckers (25) her in Durchgangsöffnungen (29) dieses Kontaktträgers (26) eingesteckt sind und die am auf der Seite des Stiftsteckers (1) gelegenen Kabelende montierten Kontaktbuchsen auf vom Einsteckende (39) des Stiftsteckers (1) abgewandte rückseitige Enden von Kontaktstiften (38) aufgesteckt sind, welche im Kontaktträger (4) des Stiftsteckers (1) festgelegt sind, wobei die Kontaktteile (8) die Kontaktstifte (38) mit den Leitern (9, 10) des Kabels (11) elektrisch verbinden.

8. Elektrisches Kabel nach einem der Ansprüche 1 bis 7, **dadurch gekennzeichnet, dass** Anschlusselemente (17) der Kontaktstifte (8) zur elektrischen und mechanischen Verbindung der Kontaktstifte (8) mit den elektrischen Leitern (9, 10) des Kabels (11) in Form von Crimpkontakten ausgebildet sind.

9. Elektrisches Kabel nach einem der Ansprüche 1 bis 8, **dadurch gekennzeichnet, dass** der Stiftstecker (1) und der Buchsenstecker (25) in Form von XLR-Steckern ausgebildet sind.

10. Elektrisches Kabel nach einem der Ansprüche 1 bis 9, **dadurch gekennzeichnet, dass** das Steckergehäuse des Stiftsteckers (1) und das Steckergehäuse des Buchsensteckers (25) jeweils zumindest ein vorderes Steckergehäuseteil (2, 23) und ein hinteres Steckergehäuseteil (3, 24) umfassen, von denen zumindest die vorderen Steckergehäuseteile (2, 23) unterschiedlich ausgebildet sind. wobei vorzugsweise die hinteren Steckergehäuseteile (3, 24) gleich ausgebildet sind.

11. Elektrisches Kabel nach einem der Ansprüche 1 bis 10, **dadurch gekennzeichnet, dass** ein Schirmkontaktelement (16) vorhanden ist, welches einen vorspringenden Einsteckabschnitt aufweist, der in das Kabel (11) am Ende des Kabelmantels (14) in achsialer Richtung des Kabels (11) zur Kontaktierung eines Schirmleiters (15) des Kabels (11) einsteckbar ist.

12. Elektrisches Kabel nach einem der Ansprüche 1 bis 11, **dadurch gekennzeichnet, dass** das Steckergehäuse des Stiftsteckers (1) und/oder des Buchsensteckers (25) ein den Kontaktträger (4,26) tragendes oder mit diesem einstückig ausgebildetes Grundgehäuse (42,44) und ein separates Deckelteil (43,45) umfasst, das mit dem Grundgehäuse (42,44) verbunden ist, wobei vorzugsweise das Deckelteil (43,45) mit dem Grundgehäuse (42,44) über eine Verschraubung und/oder eine Schnappverbindung verbunden ist.

13. Elektrisches Kabel nach Anspruch 12, **dadurch gekennzeichnet, dass** das Grundgehäuse (42,44) in einem vorderen Abschnitt, in welchem der Kontaktträger (4,26) angeordnet ist, umfangsgeschlossen ausgebildet ist und in einem weiter vom einsteckseitigen Ende des Kabelsteckverbinders entfernt gelegenen Abschnitt in Umfangsrichtung gesehen nur einen Teil der Mantelfläche des insgesamt umfangsgeschlossenen Steckergehäuses bildet und das mit dem Grundgehäuse (42,44) verbundene separate Deckelteil (43,45) den übrigen Teil der Mantelfläche des Steckergehäuses bildet.

14. Elektrisches Kabel nach Anspruch 12 oder 13, **dadurch gekennzeichnet, dass** zur Ausbildung einer Kabelzugentlastungsvorrichtung das Grundgehäuse (42,44) und das Deckelteil (43,45) jeweils mindestens einen in Richtung zur zentralen Längsachse (6,28) vorstehenden Vorsprung (46,47,49) aufweisen, wobei das Kabel (11) durch die Vorsprünge (46,47,49) in einen gebogenen Verlauf gebracht ist und wobei vorzugsweise das Grundgehäuse (42,44) und/oder das Deckelteil (43,45) mindestens zwei bezogen auf die Richtung der Längsachse (6,28) des Kabelsteckverbinders voneinander beabstandete und in Richtung zur zentralen Längsachse (6,28) des Kabelsteckverbinders vorstehende Vorsprünge (46,47) aufweist, zwischen denen eine Vertiefung (48) liegt, der ein Vorsprung (49) am anderen der beiden Gehäuseteile (42,43; 44,45) gegenüber liegt.

15. Elektrisches Kabel nach einem der Ansprüche 12 bis 14, **dadurch gekennzeichnet, dass** der Kontaktträger (4,26) mit dem Grundgehäuse (42,44) fest verbunden ist.

## Claims

1. Electrical cable having cable connectors which are mounted at both cable ends and of which the cable connector mounted at one cable end is formed in the manner of a pin connector (1) and the cable connector mounted at the other cable end is formed in the manner of a jack connector (25), the pin connector (1) having plug contacts in the form of contact pins (8, 38) and the jack connector having plug contacts in the form of female contacts (30, 8) and the plug contacts being borne in each case by a contact support (4, 26) of the connector, which is held by a connector housing or is formed integrally therewith, **characterized in that** electrical contact parts (8) which are formed identically at both cable ends and are either all in the form of contact pins or all in the form of female contacts are fastened to the electrical conductors (9, 10) of the cable (11), and **in that** the contact parts (8) mounted on one cable end are inserted into passages of the contact support (4, 26) of the cable connector mounted at this cable end and themselves form the plug contacts and the identically formed contact parts (8) mounted at the other cable end are united with plug contacts (30, 38) which are held by the contact support (4, 26) of the cable connector mounted at this cable end, i.e. from the backs of these plug contacts (30, 38), which face away from the insertion end (39, 40) of the cable connector (1, 25).

2. Electrical cable according to Claim 1, **characterized in that** the cable connector formed in the manner of a pin connector (1) and the cable connector formed in the manner of a jack connector (25) have differently formed contact supports (4, 26), the cable connector formed in the manner of a pin connector (1) and the cable connector formed in the manner of a jack connector (25) preferably also having differently formed connector housings (2, 3; 23, 24) which hold the respective contact support (4, 26).

3. Electrical cable according to Claim 1 or 2, **characterized in that**, in the case of the formation of the contact parts (8) in the form of contact pins, the contact pins (8) mounted at the cable end located on the side of the pin connector (1) are inserted, from a back (20) of the contact support (4) of the pin connector (1) which is opposite the insertion side (19), into passages (7) of this contact support (4) up to a position in which insertion sections (21) of the contact pins (8) emerge from the insertion side (19) of the contact support (4), and the contact pins (8) mounted at the cable end located on the side of the jack connector (25) are inserted, from a back (32) of the contact support (26) of the jack connector (25) which is opposite the insertion side (31), into passages (29) of this contact support (26), whereby they make contact with contact elements (30) of the jack connector (25) and electrically connect these contact elements (30) of the jack connector to the conductors (9, 10) of the cable (11) which are connected to the contact pins (8).

4. Electrical cable according to Claim 2 or 3, **characterized in that** a respective contact pin (8) which is inserted from the back (20) of the contact support (4) of the pin connector (1) into one of the passages (7) up to a position in which the insertion section (21) of the contact pin (8) emerges from the insertion side (19) of the contact support (4) is locked with the contact support (4) of the pin connector (1).

5. Electrical cable according to any of Claims 1 to 4, **characterized in that** the plug contacts of the jack connector are formed by sleeve-like contact elements (30) arranged in passages (29) of the contact support (26) of the jack connector (25).

6. Electrical cable according to any of Claims 1 to 4, **characterized in that** the plug contacts of the jack connector are formed by fork-like contact elements (30) which are arranged in passages (29) of the contact support (26) of the jack connector (25) together with said contact support and have contact arms (34, 35; 36, 37) projecting from a base section (33) in opposite directions and intended for making contact firstly with contact pins (8) inserted from the insertion side (31) into the contact support (26) and secondly with contact pins (8) inserted from the back (32) into the contact support (26).

7. Electrical cable according to Claim 1 or 2, **characterized in that**, in the case of the formation of the contact parts (8) in the form of female contacts, the female contacts mounted at the cable end located on the side of the jack connector (25) are inserted from a back (32) of the contact support (26) of the jack connector (26), which is opposite the insertion side (31), into passages (29) of this contact support (26), and the female contacts mounted at the cable end located on the side of the pin connector (1) are pushed onto the back ends of contact pins (38), which ends face away from the insertion end (39) of the pin connector (1) and are fixed in the contact support (4) of the pin connector (1), the contact parts (8) electrically connecting the contact pins (38) to the conductors (9, 10) of the cable (11).

8. Electrical cable according to any of Claims 1 to 7, **characterized in that** connecting elements (17) of the contact pins (8) are formed for electrical and mechanical connection of the contact pins (8) to the electrical conductors (9, 10) of the cable (11) in the form of crimp contacts.

9. Electrical cable according to any of Claims 1 to 8, **characterized in that** the pin connector (1) and the jack connector (25) are in the form of XLR connectors.

10. Electrical cable according to any of Claims 1 to 9, **characterized in that** the connector housing of the pin connector (1) and the connector housing of the jack connector (25) each comprise at least one front connector housing part (2, 23) and one rear connector housing part (3, 24), of which at least the front connector housing parts (2, 23) are differently formed, the rear connector housing parts (3, 24) preferably being identically formed.

11. Electrical cable according to any of Claims 1 to 10, **characterized in that** a screen contact element (16) is present which has a projecting insertion section which can be inserted into the cable (11) at the end of the cable sheath (14) in the axial direction of the cable (11) for making contact with a screen conductor (15) of the cable (11).

12. Electrical cable according to any of Claims 1 to 11, **characterized in that** the connector housing of the pin connector (1) and/or of the jack connector (25) comprises a base housing (42, 44) carrying the contact support (4, 26) or integrally formed therewith and a separate cover part (43, 45) which is connected to the base housing (42, 44), the cover part (43, 45) preferably being connected to the base housing (42, 44) via a screw connection and/or a snap connection.

13. Electrical cable according to Claim 12,
**characterized in that** the base housing (42, 44) is formed in a peripherally closed manner in a front section in which the contact support (4, 26) is arranged and, in a further section located a distance away from that end of the cable connector which is on the insertion side, viewed in the circumferential direction, forms only a part of the lateral surface of the overall peripherally closed connector housing, and the separate cover part (43, 45) connected to the base housing (42, 44) forms the other part of the lateral surface of the connector housing.

14. Electrical cable according to Claim 12 or 13, **characterized in that**, for the formation of a cable tension relief device, the base housing (42, 44) and the cover part (43, 45) each have at least one protuberance (46, 47, 49) projecting in the direction towards the central longitudinal axis (6, 28), the cable (11) being caused to adopt a curved path by the protuberances (46, 47, 49) and preferably the base housing (43, 44) and/or the cover part (43, 45) having at least two protuberances (46, 47) which, based on the direction of the longitudinal axis (6, 28) of the cable connector, are a distance apart and project in the direction of the central longitudinal axis (6, 28) of the cable connector, between which protuberances a depression (48) is located which is opposite the protuberance (49) on the other housing part of the two housing parts (42, 43; 44, 45).

15. Electrical cable according to any of Claims 12 to 14, **characterized in that** the contact support (4, 26) is firmly connected to the base housing (42, 44).

## Revendications

1. Câble électrique ayant des connecteurs de câble, à ses deux extrémités, l'un des connecteurs installés à une extrémité du câble étant un connecteur mâle (1) et le connecteur de câble installé à l'autre extrémité est un connecteur femelle (25),
- le connecteur mâle (1) comporte des contacts d'enfichage sous la forme de broches de contact (8, 38) et le connecteur femelle (25) comporte des contacts d'enfichage sous la forme de douilles de contact (30, 8), et
- les contacts d'enfichage sont portés respectivement par un support de contact (4, 26) du connecteur, ce support étant tenu par un boîtier de connecteur ou réalisé en une seule pièce avec celui-ci,
**caractérisé en ce que**
- les conducteurs électriques (9, 10) du câble (11) comportent aux deux extrémités du câble, des pièces de contact électrique (8) réalisées de façon identique et qui sont toutes réalisées sous la forme de broches de contact ou sous la forme de douilles de contact, et
- les pièces de contact (8) prévues à une extrémité du câble sont engagées à travers des orifices traversants du support de contact (4, 26) de ce connecteur de câble monté à cette extrémité du câble et elles constituent directement les contacts d'enfichage alors que, les pièces de contact (8) identiques, à l'autre extrémité du câble, sont emmanchées dans des douilles de contact (30, 38) tenues par le support de contact (4, 26) du connecteur installé à cette extrémité du câble et cela par le côté arrière de ces contacts d'enfichage (30, 38) à l'opposé de l'extrémité d'enfichage (39, 40) du connecteur de câble (1, 25).

2. Câble électrique selon la revendication 1,
**caractérisé en ce que**
- le connecteur en forme de connecteur mâle (1) et le connecteur en forme de connecteur femelle (25) ont des supports de contact (4, 26) de réalisation différente, et
- de préférence, le connecteur de câble en forme de connecteur mâle (1) et le connecteur de câble en forme de connecteur femelle (25), ont également des boîtiers de connecteur (2, 3; 23, 24) de formes différentes qui tiennent le support de contact (4, 26) respectif.

3. Câble électrique selon la revendication 1 ou 2,
**caractérisé en ce que**
dans le cas de pièces de contact (8) réalisées sous la forme de broches de contact,
- les broches de contact (8) montées à l'extrémité du câble, côté connecteur mâle (1), sont engagées à partir du côté arrière (20) du support de contact (4) du connecteur mâle (1), à l'opposé du côté d'enfichage (19), dans les orifices traversants (7) de ce support de contact (4) jusqu'à une position dans laquelle, les segments d'enfichage (21) des broches de contact (8) dépassent du côté d'enfichage (19) du support de contact (4), et
- les broches de contact (8) de l'extrémité du câble côté connecteur femelle (25), sont engagées à partir du côté arrière (32) à l'opposé du côté d'enfichage (31) du support de contact (26) du connecteur femelle (25) dans des orifices traversants (29) de ce support de contact (26),
- ces broches (8) étant en contact électrique avec les éléments de contact (30) du connecteur femelle (25) pour relier ces éléments de contact (30) du connecteur femelle aux conducteurs (9, 10) du câble (11), reliés électriquement aux broches de contact (8).

4. Câble électrique selon la revendication 2 ou 3,
**caractérisé en ce qu'**
chaque broche de contact (8) du connecteur (1) engagée par le côté arrière (20) du support de contact (4) dans l'un des orifices traversants (7), engagée jusqu'à une position dans laquelle, le segment d'enfichage (21) de la broche de contact (8), dépasse du côté d'enfichage (19) du support de contact (4) est accrochée au support de contact (4) du connecteur (1).

5. Câble électrique selon l'une des revendications 1 à 4,
**caractérisé en ce que**
les contacts d'enfichage du connecteur femelle sont réalisés par des éléments de contact (30) en forme de douilles installées dans les orifices traversants (29) du support de contact (26) du connecteur femelle (25).

6. Câble électrique selon l'une des revendications 1 à 4,
**caractérisé en ce que**
les contacts d'enfichage du connecteur femelle, sont réalisés avec des éléments de contact (30) en forme de fourche, installés dans les orifices traversants (29) du support de contact (26) du connecteur femelle (25), ces éléments en forme de fourche ayant des bras de contact (34, 35; 36, 37) en saillie à partir d'un segment de base (33) dans des directions opposées, pour réaliser le contact d'une part, avec des broches de contact (8) engagées par le côté d'enfichage (31) et d'autre part, avec des broches de contact (8) engagées à partir du côté arrière (32) dans le support de contact (26).

7. Câble électrique selon la revendication 1 ou 2,
**caractérisé en ce que**
dans le cas de la réalisation des pièces de contact (8) sous la forme de douilles de contact,
- les douilles de contact montées à l'extrémité du câble, côté connecteur femelle (25) sont engagées à partir du côté arrière (32) du support de contact (26) du connecteur (25), à l'opposé du côté d'enfichage (31) dans des orifices traversants (29) de ce support de contact (26), et
- les douilles de contact montées à l'extrémité du câble côté connecteur mâle (1), sont emmanchées sur l'extrémité arrière des broches de contact (38), à l'opposé de l'extrémité d'enfichage (39) du connecteur mâle (1), ces broches étant fixées dans le support de contact (4) du connecteur mâle (1),
- les pièces de contact (8) relient électriquement les broches de contact (38) aux conducteurs (9, 10) du câble (11).

8. Câble électrique selon l'une des revendications 1 à 7,
**caractérisé en ce que**
des éléments de branchement (17) des broches de contact (8), sont réalisés pour relier électriquement et mécaniquement les broches de contact (8) aux conducteurs électriques (9, 10) du câble (11) sous la forme de contacts de sertissage.

9. Câble électrique selon l'une des revendications 1 à 8,
**caractérisé en ce que**
le connecteur mâle (1) et le connecteur femelle (25) sont réalisés sous la forme de connecteurs XLR.

10. Câble électrique selon l'une des revendications 1 à 9,
**caractérisé en ce que**
le boîtier du connecteur mâle (1) et le boîtier du connecteur femelle (25), ont chacun une partie avant (2, 23) et une partie arrière (3, 24) et parmi celles-ci au moins les parties avant (2, 23) sont différentes et de préférence, les parties arrière de connecteur (3, 24) sont identiques.

11. Câble électrique selon l'une des revendications 1 à 10,
**caractérisé par**
un élément de protection de contact (16) ayant un segment d'enfichage venant en saillie qui s'engage dans le câble (11) à l'extrémité de la gaine
(14) dans la direction axiale du câble (11) pour venir en contact avec le conducteur de blindage (15) du câble (11).

12. Câble électrique selon l'une des revendications 1 à 11,
**caractérisé en ce que**
le boîtier du connecteur mâle (1) et/ou du connecteur femelle (25), comporte un boîtier de base (42, 44) portant le support de contact (4, 26) ou réalisé en une seule pièce avec celui-ci, et une partie de couvercle, distincte (43, 45) reliée au boîtier de base (42, 44), de préférence, la partie de couvercle (43, 45) étant reliée au boîtier de base (42, 44) par une liaison vissée et/ou une liaison par enclipage.

13. Câble électrique selon la revendication 12,
**caractérisé en ce que**
dans le segment avant dans lequel se trouve le support de contact (4, 26), le boîtier de base (42, 44) est fermé en périphérie, et dans un segment plus éloigné de l'extrémité, côté enfichage du connecteur de câble, il forme, dans la direction périphérique, seulement une partie de la surface enveloppe du boîtier de connecteur, globalement fermée en périphérie et la partie de couvercle (43, 45) séparée, reliée au boîtier de base (42, 44), forme la partie restante de la surface enveloppe du boîtier de connecteur.

14. Câble électrique selon la revendication 12 ou 13,
**caractérisé en ce que**
pour réaliser un dispositif de protection en traction du câble, le boîtier de base (42, 44) et la partie de couvercle (43, 45), comportent chacun une partie en saillie (46, 47, 49) venant en relief au moins dans la direction de l'axe longitudinal central (6, 28),
le câble (11) étant mis suivant un tracé en serpentin par les parties en saillie (46, 47, 49), et
de préférence, le boîtier de base (42, 44) et/ou la partie de couvercle (43, 45) ayant au moins deux parties en saillie (46, 47) qui, rapportées à la direction de l'axe longitudinal (6, 28) du connecteur de câble, sont écartées et sont en saillie en direction de l'axe longitudinal central (6, 28) du connecteur, et entre ces parties en saillie, il y a un creux (48) en face duquel se trouve une partie en saillie (49) de l'autre des deux parties de boîtier (42, 43; 44, 45).

15. Câble électrique selon l'une des revendications 12 à 14,
**caractérisé en ce que**
le support de contact (4, 26) est relié solidairement au boîtier de base (42, 44).
